# EUROPÄISCHE PATENTSCHRIFT

(11) **EP 0 497 092 B1**
(45) Veröffentlichungstag und Bekanntmachung des Hinweises auf die Patenterteilung: **29.03.1995**
(21) Anmeldenummer: 92100121.0
(22) Anmeldetag: 07.01.1992
(51) Int. Cl.: B61D 39/00

(54) **Selbsttragende Haube für Fahrzeuge**
Self-supporting hood for vehicles
Capot autoportant pour véhicules

(30) Priorität: 29.01.1991 DE 4102476
(43) Veröffentlichungstag der Anmeldung: 05.08.1992
(73) Patentinhaber: VEREINIGTE ALUMINIUM-WERKE AKTIENGESELLSCHAFT, D-53117 Bonn (DE)
(72) Erfinder: Ebert, Jörg Dr., W-5000 Köln 40 (DE); Elsner, Olaf, W-5300 Bonn (DE); Schnaas, Jürgen, W-5300 Bonn (DE); Hellenkamp, Michael, W-5047 Wesseling (DE); Griep, Winfried, W-5300 Bonn 3 (DE)
(74) Vertreter: Müller-Wolff, Thomas, Dipl.-Ing.

(56) Entgegenhaltungen:
- DE-A- 3 312 001
- US-A- 2 977 900

## Beschreibung

Die Erfindung betrifft eine selbsttragende Haube für Fahrzeuge, insbesondere für Eisenbahngüterwagen, bestehend aus verschiebbaren Haubenhälften, die in Verbindung mit Stirnwänden und ggfs. fest angeordnetem Mittelportal den Laderaum des Fahrzeugs abdecken.

Eine selbsttragende Haube der eingangs genannten Art ist aus der DE-A-3 312 001 bekannt. Dabei wird ein fest mit dem Untergestell verbundenes Mittelportal unverstrebt angeordnet und jede den Laderaum zwischen einer Stirnwand und dem Mittelportal abdeckende Haube in Schließstellung an ihrem stirnseitigen Längsende in Längsrichtung form- und kraftschlüssig mit der Stirnwand verklammert. Auf ihren Längsseiten unten nahe dem stirnseitigen Längsende mit Anschlagstücken in Richtung Stirnwand steht die Haube mit Spiel vor Anschlagnocken am Rahmen des Untergestells des Eisenbahngüterwagens. Die Haube kann mittels der Betätigungseinrichtung aus der Schließstellung mit ihren Laufrollen auf die Laufschienen gesetzt werden. Sie ist in die Verschiebestellung anhebbar und über spezielle Vorrichtungselemente ausschwenkbar und absetzbar.

Aus der DE-C-923 669 und DE-A-2 910 799 sind weitere selbsttragende Hauben bekannt, die mittels einer Betätigungseinrichtung angehoben und über das Mittelportal und die sich in Schließstellung befindliche andere Haube verschoben werden. Die Hauben können zur Ladegutsicherung in Fahrzeugquerrichtung sowie zur Stabilisierung der Stirnwände infolge auftretender Längskräfte z.B. durch Pufferstöße beitragen.

Nachteilig bei den bekannten Hauben ist die zu geringe Steifigkeit der Wände vor allem bei Druckwechselbeanspruchungen, wie sie im Eisenbahnverkehr bei hohen Geschwindigkeiten im Tunnel, insbesondere bei Zugbegegnungen auftreten.

Aus der US-A-2 977 900 sind Hauben für Eisenbahngüterwagen bekannt, die als dreiseitig geschlossene Kiste ohne Bodenteil ausgebildet ist und auf die Transportgüter von oben abgesenkt werden kann. Diese Haubenkonstruktion ist zwar selbsttragend und ausreichend stabil, jedoch aufgrund ihres Gewichtes unter zusätzlichen fest integrierten Stirnwände nicht für die seitliche Verschiebung geeignet. Vielmehr wird die bekannte Haubenkonstruktion über einen Kran von oben auf das Transportgut aufgestülpt.

Aufgabe der vorliegenden Erfindung ist es, selbsttragende Hauben für Fahrzeuge insbesondere für Eisenbahngüterwagen so zu gestalten, daß sie hohen Druckwechselbelastungen sowie Windkräften standhalten und ggfs. als Ladegutsicherung und als in ihrer Schließstellung in den Wagenkasten integriertes, mittragendes Bauteil dienen.

Die Aufgabe wird durch die in Anspruch 1 angegebenen Merkmale gelöst. Durch diese Merkmale können die gestellten Anforderungen bei gleichzeitig niedrigem fertigungsaufwand und geringem Gewicht der Hauben erfüllt werden.

Das erfindungsgemäße Sicken- oder Trapezblech ist im Seitenwandbereich für den Bau einer reinen Wetterschutzhaube ohne innenliegendes Glattblech und für den Bau einer Haube als Ladegutsicherung gegen das Hinausfallen verrutschter Ladung oder als in Schließstellung den Wagenkasten mittragendes Bauteil mit einem innenliegenden Glattblech zu einem Sandwich-Element verbunden. Die Verbindung kann vorzugsweise durch Durchsetzfügen (z. B. Clinchen, Druckfügen), jedoch auch durch Punktschweißen, Kleben, Nieten oder Schrauben erfolgen.

Jede Haubenhälfte besteht erfindungsgemäß aus einem Haubenrahmen, der einen Untergurt (11), einen Dachgurt (12) und zwei Seitenholme (13) aufweist. Zum Verschieben der Haubenhälften ist es erforderlich, sie an ihren Untergurten (11) anzuheben und nach außen zu spreizen. Die derart gespreizte Haubenhälfte wird angehoben und über die benachbarte Haubenhälfte geschoben.

Eine besondere Ausführungsform der Erfindung besteht darin, daß die jeweils letzte Sicke (17) und die benachbarte erste Sicke (18) jedes Sickenelements (14) überlappt angeordnet sind und punktuelle Verbindungsstellen (19) im Bereich einer Blech-Doppelung (20) angeordnet sind, wobei in der Nähe der Verbindungsstelle (19) in die Blech-Doppelung (20) parallel zu den Sicken (17, 18) verlaufende Blechstreifen (28) eingelegt und festgeklammert sind.

Dadurch kann eine Verbindung von drei Blechen gleichzeitig erfolgen. Um zusätzlich ein Glattblech mit dem Trapezblech zu verbinden, werden vorzugsweise die jeweils letzte Sicke (17) und die erste Sicke (18) benachbarter Trapezbleche (15) überlappt und die punktuellen Verbindungsstellen (19) im Bereich einer dreifachen Blechschicht (21) angeordnet.

Im folgenden wird die Erfindung anhand mehrerer Ausführungsbeispiele näher erläutert.

Es zeigen:
- Figur 1: eine perspektivische Ansicht der erfindungsgemäßen Hauben im montierten Zustand
- Figur 2: Gesamtansicht der erfindungsgemäßen Hauben
- Figur 3: perspektivische Ansicht eines gebogenen Trapezblech-Elementes
- Figur 4a: erfindungsgemäße Haubenhälfte im Querschnitt als Wetterschutzhaube
- Figur 4b: erfindungsgemäße Haubenhälfte im Querschnitt mit glatter Innenseite
- Figur 5a: querschnitt durch ein erfindungsgemäßes Rahmenprofil (Untergurt) in Wetterschutzausführung
- Figur 5b: Querschnitt gemäß Figur 5a mit innenliegendem Glattblech
- Figur 6a: Querschnitt durch einen senkrechten Seitenholm in Wetterschutzausführung
- Figur 6b: entsprechend Figur 6a mit innenliegendem Glattblech,
- Figur 7: Querschnitt durch einen erfindungsgemäßen Dachgurt in Wetterschutzausführung
- Figur 7b: entsprechend Figur 7a mit innenliegendem Glattblech
- Figur 8a: Querschnitt durch die Verbindungsebene zwischen einzeinen Trapezblechen in Wetterschutzausführung
- Figur 8b: entsprechend Figur 8a mit innenliegendem Glattblech
Der Laderaum eines hier als Beispiel gezeigten Eisenbahngüterwagens (Fig. 1) wird im wesentlichen durch den die Oberseite des Untergestells (1) bildenden Ladeboden (2), die Stirnwände (3) und die Hauben (4, 4') begrenzt. In Wagenlängsrichtung ist auf dem Untergestell (1) ein den Laderaum überspannendes Mittelportal (5) angeordnet, das am Untergestell (1) befestigt und unter Umständen zusätzlich in Längsrichtung verstrebt ist (z. B. Dachstrebe). In Schließstellung liegen die Hauben (4, 4') mit ihren Enden über einfache, in die Seitenholmprofile (13) durch Strangpressen integrierte Labyrinthdichtungen (6) mit Längs- und Querspiel in metallischen Labyrinthdichtungen (7) der Stirnwand (3) bzw. in metallischen Labyrinthdichtungen (8) des Mittelportals (5) an.

Zu den mechanischen Verriegelungen sowie die Betätigungseinrichtung wird auf den eingangs zitierten Stand der Technik verwiesen.

Die Hauben (4, 4') sind in ihrem querschnitt dem Fahrzeugbegrenzungsprofil für Eisenbahngüterwagen angenähert. In ihrem oberen Bereich ist jede Haube (4, 4') längsgeteilt, wobei die jeweiligen Hälften (4a, 4b bzw. 4a', 4b') mit Scharnieren (9) gelenkig miteinander verbunden oder an einem Dachträger des Güterwagens verschiebbar befestigt sind. Mit Hilfe einer elastischen Abdeckung (10), die an zwei zueinander gehörenden Haubenhälften befestigt ist, wird der Trennungsspalt zwischen den Haubenhälften abgedichtet.

Jede Haubenhälfte besteht gemäß Figur 2 aus einem Untergurt (11), einem Dachgurt (12), zwei Seitenholmen (13), die alle zusammen nach dem Schmelzschweißen oder nach dem Verschrauben den leichten Haubenrahmen bilden, sowie den eingelegten und mit dem Rahmen verbundenen Sickenelementen (14), bestehend aus einem außenliegenden Trapezblech (15) und ggf. einem innenliegenden Glattblech (16).

Vorzugsweise sind die Hauben mit innenliegendem Glattblech (16) ausgeführt, damit ein leichtes Öffnen der Hauben (4 bzw. 4') bei verrutschter, an der Seitenwand der Hauben anliegender Ladung möglich ist.

Die einzelnen Sickenelemente (14) bestehen mindestens aus entsprechend der Wagenkontur senkrecht zu den Sicken gebogenen bzw. geknickten Trapezblechen (15) (Fig. 3), aber auch andere formen wie Wellblech usw. sind möglich, die auf der Wageninnenseite zu Sandwich-artigen Elementen durch Glattbleche (16) ergänzt werden können. Die einzelnen in ihrer Herstellbreite begrenzten Trapezbleche (15) werden - entsprechend der Haubenlänge - aneinandergesetzt, dergestalt daß die jeweils letzte Sicke (17) des einen die jeweils erste Sicke (18) des anderen überlappt und die Verbindung der Elemente vorzugsweise durch Durchsetzfügepunkte (z. B. Clinchpunkte, Druckfügepunkte) (19) in der entstehenden Blech-Doppelung (20) geschieht (Fig. 8). Bei der Variante mit Glattblech (16) werden dementsprechend alle drei Blechschichten (21) in einem Arbeitsgang durch Durchsetzfügepunkte (19) miteinander verbunden. Diese Dreifach-Verbindung ist beispielsweise durch Punktschweißen nicht möglich.

Die Anbindung der beschriebenen Sickenelemente (14) an Untergurt (11), Seitenholmen (13) und Dachgurt (12) geschieht ebenfalls vorzugsweise durch Durchsetzfügen. Dafür weisen diese Profile (11, 12, 13) jeweils entsprechende Lappen (22, 23, 24) auf, an denen die Sickenelemente (14) anliegen und - wie die Trapezbleche (15) untereinander - durch Durchsetzfügepunkte (25) befestigt sind. Untergurt (11) und Dachgurt (12) sind U-förmig ausgebildet, so daß die Enden der Sickenelemente (14) dort eingeschoben und zusätzlich gehalten werden können. Seitenholme (13) sind in ihrer Querschnittsform so gestaltet, daß sie sich der letzten Sicke des Trapezblechs (15) anpassen (Fig. 6).

Besonderer Wert wird bei den erfindungsgemäßen Hauben (4 bzw. 4') auf ausreichende Dichtigkeit gegen Regenwasser/Schnee gelegt, wobei das Ziel verfolgt wurde, weitgehend auf die bei Fertigung und Instandhaltung unbeliebten Kunststoff-Dichtmassen zu verzichten.

Aus diesem Grund ist der Untergurt (11) so gestaltet, daß der wageninnenliegende Schenkel (22) deutlich länger als der wagenaußenliegende Schenkel (26) ist, so daß sich im Untergurt trotz der vorgesehenen Ablaufbohrungen (27) sammelndes Wasser in jedem falle nach außen überläuft, statt zwischen Lappen (22) und Sickenelement (14) aufzusteigen und ins Wageninnere zu gelangen.

Die Seitenholme (13) weisen ebenfalls aus Abdichtungsgründen übliche Labyrinthdichtungen (6) auf, die zweckmäßigerweise gleich durch entsprechende Gestaltung der vorzugsweise zu verwendenden Aluminium-Strangpreßprofile in die Seitenhome (13) integriert werden.

Ferner sind an den Verbindungen der Trapezprofile (15) untereinander in der Nähe der Durchsetzfügepunkte (19) metallische (vorzugsweise ebenfalls Aluminium-) Dichtstreifen (28) eingelegt, die durch den Durchsetzfügevorgang festgeklemmt, und damit wasserdurchlässige Spalte vermieden werden (Fig. 8).

Aus dem vorstehenden ergibt sich Aufbau und funktionsweise der erfindungsgemäßen selbsttragenden Hauben, die nicht nur für spreizbare Hauben, sondern auch für Schiebewände und Schiebetüren bei Fahrzeugen verwendet werden können. Die Besonderheit dieser Hauben besteht darin, daß sie entweder als reiner Wetterschutz verwendet werden, so daß neben ihrem Eigengewicht und aerodynamischen Kräften keine weiteren Kräfte, z. B. durch verschobenes Ladegut oder durch Pufferstöße aufgenommen werden müssen, oder sie können als Wetterschutz mit zusätzlicher Ladegutsicherung eingesetzt werden, da die erfindungsgemäßen Hauben durch ihre konstruktive Gestaltung eine hohe Steifigkeit in Längs- und Querrichtung aufweisen.

Eine Besonderheit der erfindungsgemäßen selbsttragenden Hauben besteht darin, daß die einzelnen, senkrecht angeordneten Profiltafeln zur Erzielung der Wagen-Querschnittskontur quer zu den Sicken gebogen sind. Mehrere dieser so vorgefertigten Elemente bilden nebeneinander gesetzt den Hauptteil der erfindungsgemäßen Hauben. Darüberhinaus sind noch die erwähnten Haubenrahmen und Dichtungselemente zur Komplettierung erforderlich.

Die Fertigung der Sicken- und Trapezbleche kann auf üblichen Rollformern durchgeführt werden, wobei der fertigungsaufwand für die Verbindungstechnik relativ gering ist, denn die vorgeformten Profiltafeln werden nur noch in einen Profilrahmen eingesetzt und durch die bekannte Durchsetzfügetechnik untereinander verbunden.

Die senkrechte Anordnung der Trapeztafeln hat den Vorteil, daß die Tragfähigkeit der Hauben im Verhältnis zu ihrem Gewicht sehr hoch ist und daß keine zusätzlichen Konstruktionsvorkehrungen zur Vermeidung von Wasser- oder Schneeansammlungen im Dachbereich der Hauben getroffen werden müssen. Die Dichtigkeit der Haubenkonstruktion kann durch geeignete Mittel - wie sie in den Ansprüchen 11 bis 13 angegeben sind - gewährleistet werden.

Die Vorteile der erfindungsgemäßen Hauben gegenüber den bekannten, im Stand der Technik genannten Konstruktionen sind folgende:
- Erhöhung der mechanischen Steifigkeit bei gleichzeitig geringem Eigengewicht und höchstens gleicher Wanddicke durch "selbsttragende Bauweise".
- Bessere Homogenität der Steifigkeitseigenschaften in allen Haubenbereichen.
- Keine Erhöhung des Fertigungsaufwandes trotz Erfüllung höherer Anforderungen, ggf. sogar geringere Fertigungskosten durch preiswerteres, aber zuverlässiges fügeverfahren (Durchsetzfügen statt Punktschweißen).
- Einfache, preiswerte Herstellung Sandwich-ähnlicher Bauteile durch Verwendung marktgängigen, metallischen Halbzeuges und problemloser Fügetechnik ohne die sonst bei Sandwichelementen häufig zu lösenden Probleme wie Kleben, Kunststoff-Schaum-Herstellung sowie Reparatur und Entsorgung (Recycling).

## Patentansprüche

1. Selbsttragende Haube (4) für Fahrzeuge, insbesondere für Eisenbahngüterwagen, bestehend aus verschiebbaren Haubenhälften, (4a, 4b) die in Verbindung mit Stirnwänden (3) und ggfs. fest angeordnetem Mittelportal (5) den Laderaum des Fahrzeugs abdecken,
dadurch gekennzeichnet,
daß jede Haubenhälfte (4a), (4b) aus einem Haubenrahmen (11), (12), (13) aus Metallprofilen und darin eingelegten Sickenelementen (14) besteht, wobei jeder Haubenrahmen aus einem Untergurt (11), einem Dachgurt (12) und zwei Seitenholmen (13) besteht.

2. Haube nach Anspruch 1,
dadurch gekennzeichnet,
daß die Sickenelemente (14) aus rollprofilierten Trapezblechen (15) bestehen.

3. Haube nach Anspruch 1,
dadurch gekennzeichnet,
daß die Sickenelemente (14) aus Trapezblechen (15) bestehen, die zumindest auf einer Seite mit einem Glattblech (16) verbunden sind.

4. Haube nach einem der vorhergehenden Ansprüche,
dadurch gekennzeichnet,
daß die Sicken der Sickenelemente (14) senkrecht zur Fahrtrichtung des Fahrzeugs verlaufen und die Sickenelemente (14) entsprechend der Fahrzeugkontur senkrecht zum Verlauf der Sicken gebogen sind.

5. Haube nach einem der vorhergehenden Ansprüche,
dadurch gekennzeichnet,
daß über die Gesamtlänge der Haube (4) mehrere Sickenelemente (14) nebeneinander angeordnet und fest miteinander verbunden sind.

6. Haube nach einem der vorhergehenden Ansprüche, dadurch gekennzeichnet, daß die Gesamtheit der untereinander verbundenen Sickenelemente (14) mit den Metallprofilen des Haubenrahmens verbunden ist.

7. Haube nach einem der vorhergehenden Ansprüche, dadurch gekennzeichnet, daß alle Verbindungen an den Sickenelementen (14) durchsetzgefügt sind.

8. Haube nach einem der vorhergehenden Ansprüche, dadurch gekennzeichnet, daß die jeweils letzte Sicke (17) und die benachbarte erste Sicke (18) jedes Sickenelements (14) überlappt angeordnet sind und punktuelle Verbindungsstellen (19) im Bereich einer Blech-Doppelung (20) angeordnet sind, wobei in der Nähe der Verbindungsstelle (19) in die Blech-Doppelung (20) parallel zu den Sicken (17, 18) verlaufende Blechstreifen (28) eingelegt und festgeklemmt sind.

9. Haube nach einem der vorhergehenden Ansprüche 1 bis 7, dadurch gekennzeichnet, daß die jeweils letzte Sicke (17) und die erste Sicke (18) benachbarter Trapezbleche (15) überlappt angeordnet sind und die punktuellen Verbindungsstellen (19) im Bereich einer dreifachen Blechschicht (21) angeordnet sind.

10. Haube nach einem der vorhergehenden Ansprüche, dadurch gekennzeichnet, daß Untergurt (11) und Dachgurt (12) zur Aufnahme der Sickenelemente (14) U-förmig ausgebildet sind, wobei die fahrzeuginnenseitigen Schenkel (22), (24) für den Anschluß durch Durchsetzfügen länger als die fahrzeugaußenseitigen Schenkel von Untergurt (11) bzw. Dachgurt (12) ausgebildet sind.

11. Haube nach Anspruch 10, dadurch gekennzeichnet, daß der fahrzeuginnenseitige Schenkel am Untergurt (11) zur Vermeidung des Eintretens von sich ansammelnden Regenwassers in den Laderaum verlängert ist und daß zusätzlich Ablaufbohrungen (27) vorgesehen sind.

12. Haube nach einem der vorhergehenden Ansprüche, dadurch gekennzeichnet, daß der Querschnitt des Seitenholmes (13) an seiner vom Trapezblech (15) wegweisenden Seite als Labyrinthdichtung (5) ausgebildet ist, die mit einem Teil der Stirnwand (3) bzw. des Mittelportals (5) im Eingriff steht.

## Claims

1. A self-supporting hood (4) for vehicles, especially for railway goods wagons, consisting of slidable hood halves (4a, 4b) which, in connection with end walls (3) and possibly a fixedly arranged central portal, cover the loading area of the vehicle,
characterised in
that each hood half (4a, 4b) consists of a hood frame (11, 12, 13) composed of metal profiles and bead elements (14) provided therein, and that each hood frame consists of a lower girder (11), a roof girder (12) and two side beams (13).

2. A hood according to claim 1,
characterised in
that the bead elements (14) consist of roll-profiled trapezoidal metal plates (15).

3. A hood according to claim 1,
characterised in
that the bead elements (14) consist of trapezoidal metal plates (15) which, at least on one side, are connected to a smooth metal plate (16).

4. A hood according to any one of the preceding claims,
characterised in
that the beads of the bead elements (14) extend perpendicularly relative to the driving direction of the vehicle and that the bead elements (14), in accordance with the vehicle contour, are bent perpendicularly relative to the direction of extension of the beads.

5. A hood according to any one of the preceding claims,
characterised in
that along the entire length of the hood (4), a plurality of bead elements (14) are arranged side by side and firmly connected to one another.

6. A hood according to any one of the preceding claims,
characterised in
that all the inter-connected bead elements (14) are connected to the metal profiles of the hood frame.

7. A hood according to any one of the preceding claims,
characterised in
that all connections at the bead elements (14) are effected by through-joining.

8. A hood according to any one of the preceding claims,
characterised in
that, in each case, the last bead (17) and the adjoining first bead (18) of each bead element (14) are arranged so as to overlap, that connectings (19) are provided at certain points in the region of a double plate (20) and that in the vicinity of the connection (19), plate metal strips (28) are inserted into the double plate (20) so as to extend parallel to the beads (17, 18), and clamped in.

9. A hood according to any one of the preceding claims 1 to 7,
characterised in
that in each case, the last bead (17) and the first bead (18) of adjoining trapezoidal metal plates (15) are arranged so as to overlap and that the connections (19) provided at certain points are arranged in the region of a triple metal plate layer (21).

10. A hood according to any one of the preceding claims,
characterised in
that, for the purpose of receiving the bead elements (14), the lower girder (11) and the roof girder (12) are U-shaped and that, for the purpose of being connected by through-joining, the arms (22, 24) inside the vehicle are longer than the arms of the lower girder (11) and roof girder (12) outside the vehicle.

11. A hood according to claim 10,
characterised in
that, for the purpose of preventing collected rain water from entering the loading area, the arm at the lower girder (11) inside the vehicle is extended in length and that drainage bores (27) are provided in addition.

12. A hood according to any one of the preceding claims,
characterised in
that the cross-section of the side beam (13), on its side facing away from the trapezoidal metal plate (15), is designed as a labyrinth seal (6) which engages part of the end wall (3) and of the central portal (5).

## Revendications

1. Capot autoporteur (4) pour véhicules, notamment pour wagons de marchandises, composé de demi-capots (4a, 4b) déplaçables qui, reliés à des parois frontales (3) et éventuellement à un portique central (5) disposé fixement, recouvrent l'espace de chargement du véhicule, caractérisé en ce que chaque demi-capot (4a, 4b) est composé d'un châssis de capot (11, 12, 13) constitué par des profilés métalliques et des éléments à moulures (14) qui y sont insérés, chaque châssis étant composé d'une membrure inférieure (11), d'une membrure supérieure (12) et de deux montants latéraux (13).

2. Capot selon la revendication 1, caractérisé en ce que les éléments à moulures (14) sont composés de tôles trapézoïdales (15) profilées par laminage.

3. Capot selon la revendication 1, caractérisé en ce que les éléments à moulures (14) sont composés de tôles trapézoïdales (15) qui sont reliées au moins d'un côté à une tôle plate (16).

4. Capot selon l'une des revendications précédentes, caractérisé en ce que les moulures des éléments à moulures (14) s'étendent perpendiculairement à la direction de déplacement du véhicule, et en ce que les éléments à moulures (14) sont courbés perpendiculairement au tracé des moulures, conformément au contour du véhicule.

5. Capot selon l'une des revendications précédentes, caractérisé en ce que plusieurs éléments à moulures (14) sont disposés côte à côte et sont reliés fixement entre eux sur toute la longueur du capot (4).

6. Capot selon l'une des revendications précédentes, caractérisé en ce que tous les éléments à moulures (14) reliés entre eux sont reliés aux profilés métalliques du châssis.

7. Capot selon l'une des revendications précédentes, caractérisé en ce que toutes les liaisons entre les éléments à moulures (14) sont réalisées sous forme d'assemblages par enchevêtrement.

8. Capot selon l'une des revendications précédentes, caractérisé en ce que la demière moulure (17) et la première moulure adjacente (18) de chaque élément à moulures (14) sont disposées de manière à se chevaucher, et en ce que des points de liaison (19) sont placés dans la zone d'une double couche de tôle (20), des bandes de tôle (28) s'étendant parallèlement aux moulures (17, 18) étant posées et immobilisées dans la double couche de tôle (20), à proximité du point de liaison (19).

9. Capot selon l'une des revendications 1 à 7, caractérisé en ce que la dernière moulure (17) et la première moulure (18) de tôles trapézoïdales adjacentes (15) sont disposées de manière à se chevaucher, et en ce que les points de liaison (19) sont placés dans la zone d'une triple couche de tôle (21).

10. Capot selon l'une des revendications précédentes, caractérisé en ce que la membrure inférieure (11) et la membrure supérieure (12) sont réalisées en forme de U de manière à pouvoir recevoir les éléments à moulures (14), les ailes situées sur le côté intérieur du véhicule (22, 24) et destinées à l'assemblage par recouvrement étant réalisées plus longues que les ailes de la membrure inférieure (11) ou de la membrure supérieure (12) qui sont situées sur le côté extérieur du véhicule.

11. Capot selon la revendication 10, caractérisé en ce que l'aile de la membrure inférieure (11) qui est située sur le côté intérieur du véhicule se prolonge à l'intérieur de l'espace de chargement afin d'éviter la pénétration de l'eau de pluie qui s'accumule, et en ce que sont prévus en outre des perçages d'écoulement (27).

12. Capot selon l'une des revendications précédentes, caractérisé en ce que la section transversale du montant latéral (13) est réalisée, sur son côté opposé à la tôle trapézoïdale (15), en tant que garniture à labyrinthe (6) qui est en prise avec une partie de la paroi frontale (3) ou du portique central (5).
